# EUROPÄISCHE PATENTSCHRIFT

(11) **EP 1 691 000 B1**
(45) Veröffentlichungstag und Bekanntmachung des Hinweises auf die Patenterteilung: **01.08.2007**
(21) Anmeldenummer: 05112102.8
(22) Anmeldetag: 14.12.2005
(51) Int. Cl.: E04D 13/035, E05C 9/04

(54) **Klapp-Schwing-Fenster**
Tilting/swinging roof window
Fenêtre de toit basculante pivotante

(30) Priorität: 21.01.2005 DE 102005002908
(43) Veröffentlichungstag der Anmeldung: 16.08.2006
(73) Patentinhaber: Aug. Winkhaus GmbH & Co. KG, 48291 Telgte (DE)
(72) Erfinder: Bernsmann, Wolfgang, 48291 Telgte (DE); Kaup, Ludger, 48153 Münster (DE); Schenck, Hans-Peter, 48291 Telgte (DE)

(56) Entgegenhaltungen:
- EP-A- 0 671 523
- EP-A- 1 355 018
- WO-A-96/09454
- DE-A1- 3 121 322
- DE-A1- 19 717 351

## Beschreibung

Die Erfindung betrifft ein Klapp-Schwing-Fenster, insbesondere ein Dachflächenfenster mit einem gegen einen Rahmen schwing- und klappbaren Flügel, mit einem in einer Schließstellung zur Verriegelung des Flügels in dem Rahmen ausgebildeten Treibstangenbeschlag, mit einem über eine Klapplagerung an dem Rahmen angelenkten Klapprahmen, mit einer den Flügel an dem Klapprahmen anlenkenden Schwinglagerung und mit einer Handhabe zum Antrieb des Treibstangenbeschlages.

Ein solches in eine Klappstellung und in eine Schwingstellung bewegliches Klapp-Schwing-Fenster wird häufig in einer Dachfläche angeordnet und ist beispielsweise aus der DE 31 21 322 C2 bekannt. Bei diesem Klapp-Schwing-Fenster erfolgt die Bewegung des Flügels in die Klappstellung, indem eine an dem Klapprahmen angelenkte und durch die Schwerkraft betätigte Klappe einen an dem Flügel befestigten Klappzapfen hintergreift. In Schwingstellung gleitet der Achszapfen an einer Führungsschiene entlang, so dass der Klapprahmen ebenfalls mit verschwenkt wird. Damit lässt sich die Außenseite des Flügels in der Schwingstellung von innen her reinigen. Nachteilig bei diesem Klapp-Schwing-Fenster ist jedoch, dass die Bewegung des Flügels in die Schwingstellung sehr schwergängig ist, da der Achszapfen über die Führungsschiene gleiten und zudem der Klapprahmen angehoben werden muss. In Schließstellung greift die Handhabe mittels einer Zunge in ein rahmenseitiges Schließstück ein.

Weiterhin ist ein solches Klapp-Schwing-Fenster aus der DE 197 17 351 A1 bekannt. Bei diesem Klapp-Schwing-Fenster ist die Handhabe als an einem unteren horizontalen Holm des Flügels angeordneter Griffbügel ausgebildet. Zwischen dem Flügel und dem Rahmen ist ein den Flügel vollständig umschließender Verbindungsrahmen angeordnet, welcher in der Mitte mit dem Flügel und an seinem von dem Griffbügel abgewandten Ende mit dem Rahmen gelagert ist. Die Lagerung des Verbindungsrahmens mit dem Flügel bildet die Schwinglagerung, während die Lagerung des Verbindungsrahmens mit dem Rahmen die Klapplagerung bildet. Die Verriegelung des Flügels in dem Rahmen in Schließstellung erfolgt über den Verbindungsrahmen, was jedoch einen hohen baulichen Aufwand zur Folge hat.

Der Erfindung liegt das Problem zugrunde, ein Klapp-Schwing-Fenster der eingangs genannten Art so weiterzubilden, dass es bei in Schließstellung befindlichem Flügel einen hohen Widerstand gegen einen Aufbruchsversuch bietet und dass es besonders komfortabel zu bedienen ist.

Dieses Problem wird erfindungsgemäß dadurch gelöst, dass der Treibstangenbeschlag einen ersten, den Flügel in einer Klappstellung in dem Klapprahmen verriegelnden Verschluss und einen zweiten, den Flügel in der Schließstellung unmittelbar in dem Rahmen verriegelnden Verschluss hat und dass die Handhabe um einen vorgesehenen Winkelbereich drehbar in dem Flügel gelagert ist und über ein gegenläufiges Getriebe mit zwei gegenläufig bewegbaren Treibstangen gekoppelt ist, wobei die Treibstangen jeweils mit einem ersten und mit einem zweiten Verschluss gekoppelt sind.

Durch diese Gestaltung bieten die beiden unmittelbar zwischen dem Rahmen und dem Flügel wirkenden zweiten Verschlüsse in Schließstellung einen hohen Schutz gegen ein Aufbruchsversuch des erfindungsgemäßen Klapp-Schwing-Fensters. In Schwingstellung ist der Flügel unabhängig von einer Bewegung des Klapprahmens frei schwingbar und lässt sich daher einfach reinigen. In Klappstellung stellt der erste Verschluss sicher, dass der Flügel zuverlässig mit dem Klapprahmen verbunden ist und daher nur zusammen mit dem Klapprahmen geklappt werden kann. Da die Steuerung der Verschlüsse vollständig über den Treibstangenbeschlag erfolgt, gestaltet sich die Bedienung des erfindungsgemäßen Klapp-Schwing-Fensters besonders komfortabel. Die über das gegenläufige Getriebe gegenläufig antreibbaren Treibstangen ermöglichen zudem die Verwendung von vielen Gleichteilen, was zu einer besonders kostengünstigen Fertigung des erfindungsgemäßen Klapp-Schwing-Fensters führt. Vorzugsweise verriegelt der erste Verschluss den Flügel auch in der Schließstellung mit dem Klapprahmen.

Das erfindungsgemäße Klapp-Schwing-Fenster weist eine besonders hohe Sicherheit gegen einen gewaltsamen Öffnungsversuch auf, wenn zumindest einer der Verschlüsse einen von der Treibstange antreibbaren Schwenkriegel hat.

Das erfindungsgemäße Klapp-Schwing-Fenster ermöglicht die Belüftung bei einer hohen Einbruchssicherheit, wenn in einer Spaltlüftungsstellung des Treibstangenbeschlages der zweite Verschluss eine zweite, den Flügel auf einen vorgesehenen Abstand zu dem Rahmen halternde Verschlussstellung hat. Hierdurch wird der Flügel zusammen mit dem Klapprahmen um die Klapplagerung in die Spaltlüftungsstellung verschwenkt und von dem zweiten Verschluss mit dem Rahmen verriegelt.

Die Bedienung des erfindungsgemäßen Klapp-Schwing-Fensters gestaltet sich besonders komfortabel, wenn die Schaltstufen des Treibstangenbeschlages in der Reihenfolge Schließstellung - Spaltlüftungsstellung - Klappstellung - Schwingstellung angeordnet sind. Hierdurch sind die häufig anzusteuernden Stellungen Schließstellung, Spaltlüftungsstellung und Klappstellung durch eine geringfügige Verdrehung der Handhabe ansteuerbar, während die meist nur zu Reinigungszwecken benötigte Schwingstellung eine große Verdrehung der Handhabe erfordert und daher nicht versehentlich angesteuert werden kann.

Zur weiteren Erhöhung des Komforts bei der Bedienung des erfindungsgemäßen Klapp-Schwing-Fensters trägt es bei, wenn sich der maximale Drehwinkel der Handhabe über einen Winkelbereich von weniger als 180°, vorzugsweise über 150° - 160° erstreckt, wobei in der Schließstellung ein Griffteil der Handhabe parallel zu einem Holm des Flügels angeordnet ist. Weiterhin wird hierdurch die Gefahr des Einklemmens der Hand bei der Bewegung des Flügels in die meist als Reinigungsstellung dienenden Schwingstellung vermieden.

Zur weiteren Erhöhung der Stabilität des erfindungsgemäßen Klapp-Schwing-Fensters trägt es bei, wenn der Klapprahmen den Flügel auf der der Handhabe abgewandten Seite U-förmig umgreift.

Der Flügel wird zuverlässig in der eingestellten Klappstellung gehalten, wenn eine von einem Federelement vorgespannte und/oder von einer Bremse gehaltene Stütze an dem Rahmen und an dem Klapprahmen angelenkt ist. Gleichzeitig ist der Flügel in der zu Reinigungszwecken häufig verwendeten Schwingstellung frei drehbar.

Der zweite Verschluss gestaltet sich gemäß einer anderen vorteilhaften Weiterbildung der Erfindung konstruktiv besonders einfach, wenn der zweite Verschluss einen auf dem Rahmen befestigten Schließbock mit zwei übereinander angeordnete Ausnehmungen hat und wenn der Schwenkriegel in Schließstellung in die dem Rahmen nahe Ausnehmung und in der Spaltlüftungsstellung in die dem Rahmen ferne Ausnehmung eindringt.

Die Einführung des Schwenkriegels in die dem Rahmen ferne Ausnehmung des Schließbocks erfolgt gemäß einer anderen vorteilhaften Weiterbildung der Erfindung besonders komfortabel, wenn die dem Rahmen ferne Ausnehmung und der Schwenkriegel einander zugewandte Auflauframpen aufweisen. Hierdurch lässt sich die Lüftungsstellung zudem besonders einfach finden.

Ein Zurückdrücken des Schwenkriegels aus einer heraus geschwenkten Stellung ohne Bewegung der Treibstange lässt sich gemäß einer anderen vorteilhaften Weiterbildung der Erfindung einfach vermeiden, wenn der zweite Verschluss ein mit der Treibstange gekoppeltes Blockierelement aufweist und wenn das Blockierelement in der Schließstellung oder Spaltlüftungsstellung einen Vorsprung des Schwenkriegels hintergreift. Durch diese Gestaltung ist der zweite Verschluss selbsthemmend ausgebildet, was zur weiteren Erhöhung der Einbruchssicherheit des erfindungsgemäßen Klapp-Schwing-Fensters beiträgt.

Der bauliche Aufwand für die selbsthemmende Gestaltung des zweiten Verschlusses lässt sich gemäß einer anderen vorteilhaften Weiterbildung der Erfindung besonders gering halten, wenn das Blockierelement einstückig mit der Treibstange gefertigt ist und der Vorsprung Teil einer beim Antrieb des Schwenkriegels mit einer Verzahnung der Treibstange in Eingriff stehenden Verzahnung des Schwenkriegels ist.

Eine Beschlagnut des Flügels lässt sich gemäß einer anderen vorteilhaften Weiterbildung der Erfindung besonders klein halten, wenn ein Gehäuse des Schwenkriegels den Flügel überragt. Durch diese Gestaltung kann der Schwenkriegel zudem besonders große Abmessungen aufweisen.

Zur Vereinfachung der Montage des erfindungsgemäßen Klapp-Schwing-Fensters trägt es bei, wenn der Schwenkriegel und eine Eckumlenkung ein gemeinsames Gehäuse aufweisen.

Zur weiteren Erhöhung der Aufbruchssicherheit des erfindungsgemäßen Klapp-Schwing-Fensters trägt es bei, wenn die Zugänglichkeit einer Verschraubung des Schließbocks oder die Bewegbarkeit einer die Verschraubung abdeckenden Schutzblende durch den in Spaltlüftungsstellung und in Schließstellung befindlichen Flügel blockiert ist. Durch diese Gestaltung lässt sich der Schließbock ausschließlich entfernen, wenn sich der Flügel in der Klappstellung oder in der Schwingstellung befindet. Hierdurch lässt sich zudem die Verschraubung derart anordnen, dass sie bei der Montage des erfindungsgemäßen Klapp-Schwing-Fensters besonders einfach zugänglich ist.

Der Treibstangenbeschlag lässt sich gemäß einer anderen vorteilhaften Weiterbildung der Erfindung zwischen der Klappstellung und der Schwingstellung ohne Mitnahme des Schwenkriegels verstellen, wenn die Koppelung der Treibstange mit dem zweiten Verschluss einen Leergang aufweist, in dem die Treibstange ohne Mitnahme des Schwenkriegels bewegbar ist. Dies trägt zur Begrenzung des Bewegungsbereichs des Schwenkriegels bei.

Die Verriegelung des Flügels in dem Klapprahmen gestaltet sich gemäß einer anderen vorteilhaften Weiterbildung der Erfindung konstruktiv besonders einfach, wenn der erste, den Flügel in dem Klapprahmen verriegelnde Verschluss einen in einer Ecke des Klapprahmens angeordneten Eckbock und einen mit der Treibstange gekoppelten, in Klappstellung in eine Ausnehmung des Eckbocks eindringenden Spatel hat. Vorzugsweise ist das Ende der Treibstange als Spatel ausgebildet.

Der Flügel wird gemäß einer anderen vorteilhaften Weiterbildung der Erfindung in Klappstellung von dem Klapprahmen zuverlässig in seiner vorgesehenen Lage gehalten, wenn der Eckbock Auflaufschrägen für den Flügel und/oder einen Anschlag zur Abstützung des in dem Klapprahmen verriegelten Flügels hat.

Die Montage des erfindungsgemäßen Klapp-Schwing-Fensters gestaltet sich besonders einfach, wenn der Eckbock formschlüssig in einer Ecke des Klapprahmens gehalten ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein erfindungsgemäßes Klapp-Schwing-Fenster in Schließstellung,
- Fig. 2: einen Treibstangenbeschlag des erfindungsgemäßen Klapp-Schwing-Fensters aus Figur 1,
- Fig. 3: eine perspektivische Darstellung eines zweiten Verschlusses des Treibstangenbeschlages aus Figur 2,
- Fig. 4: eine Ansicht von unten auf den zweiten Verschluss aus Figur 3 in Schließstellung,
- Fig. 5: eine Ansicht von unten auf den zweiten Verschluss aus Figur 3 in Spaltlüftungsstellung,
- Fig. 6: eine perspektivische Darstellung eines Antriebs eines Schwenkhebels des zweiten Verschlusses aus Figur 3,
- Fig. 7: einen Teilbereich eines ersten Verschlusses des Treibstangenbeschlages aus Figur 2 mit angrenzenden Bereichen eines Rahmens des erfindungsgemäßen Klapp-Schwing-Fensters.

Figur 1 zeigt ein Klapp-Schwing-Fenster, welches häufig als Dachflächenfenster eingesetzt wird, mit einem Rahmen 1 und mit einem Flügel 2. Der Flügel 2 ist über einen Klapprahmen 3 mit dem Rahmen 1 verbunden und hat einen in Figur 2 dargestellten Treibstangenbeschlag 4 zur Verriegelung des Flügels 2 in dem Rahmen 1. Der Klapprahmen 3 ist über eine Klapplagerung 5 mit einer horizontalen Klappachse 6 an dem Rahmen 1 und über eine Schwinglagerung 7 mit einer ebenfalls horizontalen Schwingachse 8 an dem Flügel 2 angelenkt. Der Treibstangenbeschlag 4 hat zwei erste Verschlüsse 9 zur Verriegelung des Flügels 2 in dem Klapprahmen 3 und zwei zweite Verschlüsse 10 zur Verriegelung des Flügels 2 in dem Rahmen 1. Der Treibstangenbeschlag 4 hat zwei von einer drehbaren Handhabe 11 über ein gegenläufiges Getriebe 12 angetriebene Treibstangen 13 zur Ansteuerung der Verschlüsse 9, 10. Eine Fehlschaltsicherung 14 mit einem an dem Treibstangenbeschlag 4 angeordneten, einem rahmenfesten Gegenstück 15 gegenüberstehender Taster 16 verhindert, dass der Treibstangenbeschlag 4 verstellt werden kann, wenn der Flügel 2 um die Klappachse 6 oder die Schwingachse 8 verschwenkt wurde.

In der dargestellten Schließstellung liegt der Flügel 2 an einem Anschlag 17 eines an dem Klapprahmen 3 befestigten Eckbocks 18 an und ist über die zweiten Verschlüsse 10 in an dem Rahmen 1 befestigten Schließböcken 19 verriegelt. Die ersten Verschlüsse 9 verbinden dabei den Flügel 2 mit dem Klapprahmen 3. Durch eine Bewegung ausschließlich der zweiten Verschlüsse 10 in die Offenstellung lässt sich der Flügel 2 mit dem Klapprahmen 3 um die Klappachse 6 in eine Klappstellung klappen. Die Bewegung des Flügels 2 wird dabei von einer an dem Rahmen 1 und an dem Klapprahmen 3 angelenkten Stütze 20 gebremst. Werden beide Verschlüsse 9, 10 in die Offenstellung bewegt, liegt der Klapprahmen 3 durch die Schwerkraft auf dem Rahmen 1 auf, und der Flügel 2 lässt sich um die Schwingachse 8 in eine Schwingstellung drehen.

Wie Figur 3 zeigt, weisen die zweiten Verschlüsse 10 jeweils einen mit dem Schließbock 19 zusammenwirkenden Schwenkriegel 21 auf. Der Schwenkriegel 21 dringt in eine dem Rahmen 1 nahe Ausnehmung 22 und hält damit den in Figur 1 dargestellten Flügel 2 in der an dem Rahmen 1 anliegenden Schließstellung. Weiterhin hat der Schließbock 19 eine dem Rahmen 1 ferne Ausnehmung 23. Wird der Schwenkriegel 21 durch einen entsprechenden Antrieb des in Figur 2 dargestellten Treibstangenbeschlages 4 in die dem Rahmen 1 ferne Ausnehmung 23 des Schließbocks 19 bewegt, wird der Flügel 2 mit geringem Abstand zu dem Rahmen 1 gehalten. Dies kennzeichnet die Spaltlüftungsstellung des Klapp-Schwing-Fensters. Um die dem Rahmen 1 ferne Ausnehmung 23 einfach zu finden, haben der Schließbock 19 und der Schwenkriegel 21 einander zugewandte Auflauframpen 24, 25. Der Schließbock 19 wird im montierten Zustand durch eine senkrecht in den Rahmen 1 eingedrehte Verschraubung 26 verbunden. Die Verschraubung 26 ist mittels einer als Blechstreifen ausgebildeten Schutzblende 27 abgedeckt. Die Schutzblende 27 ist in einem Schlitz 28 des Schließbocks 19 eingeschoben. Der Schlitz 28 des Schließbocks 19 wird von dem in Schließstellung oder Spaltlüftungsstellung befindlichen Flügel 2 aus Figur 1 verdeckt. Damit lässt sich die Verschraubung 26 nur in der Schwingstellung oder der Klappstellung des Flügels 2 lösen.

Figur 4 zeigt den zweiten Verschluss 10 aus Figur 3 in einer Ansicht von unten mit angrenzenden Bereichen des Flügels 2. Hierbei ist zu erkennen, dass der Schwenkriegel 21 und eine Eckumlenkung 29 des Treibstangenbeschlages 4 ein gemeinsames Gehäuse 30 besitzen. Das Gehäuse 30 hat eine Nut 31 zur Führung einer in einem 90° Winkel zueinander angeordnete gerade Abschnitte 32, 33 der Treibstange 13 verbindenden Feder 34. Weiterhin steht das Gehäuse 30 des Schwenkriegels 21 über einer die äußere Begrenzung des Flügels 2 bildenden Stulpschiene 35 vor. Eine Beschlagnut 36 des Flügels 2 erfordert hierdurch nur eine geringe Tiefe. Die Treibstange 13 hat eine Abkröpfung 37 im Bereich des Schwenkriegels 21 und eine Verzahnung 38, welche mit einer Verzahnung 39 des Flügels 2 zusammenwirkt. Zur Verdeutlichung zeigt Figur 5 den zweiten Verschluss 10 aus Figur 4 in der Spaltlüftungsstellung, in der der Schwenkriegel 21 in der dem Rahmen 1 fernen Ausnehmung 23 des Schließbocks 19 eingeschwenkt ist.

Figur 6 zeigt stark vergrößert den Schwenkriegel 21 des zweiten Verschlusses 10 mit angrenzenden Bereichen der Treibstange 13. Die Verzahnung 38 der Treibstange 13 steht im Eingriff mit der Verzahnung 39 des Schwenkriegels 21, wobei der Schwenkriegel 21 in der aus dem Gehäuse 30 heraus geschwenkten Lage dargestellt ist. Ein als Teil der Verzahnung 38 der Treibstange 13 ausgebildetes Blockierelement 40 steht im Bewegungsbereich eines als Teil der Verzahnung 39 des Schwenkriegels 21 ausgebildeten Vorsprungs 41. Damit lässt sich der Schwenkriegel 21 ohne vorherige Bewegung der Treibstange 13 nicht in das Gehäuse 30 zurück drücken. Bei einem Antrieb der Treibstange 13 hingegen wirken die Verzahnungen 38, 39 der Treibstange 13 und des Schwenkriegels 21 derart zusammen, dass der Schwenkriegel 21 in das Gehäuse 30 zurück geschwenkt wird. An die Verzahnung 38 der Treibstange 13 grenzt ein als Langloch der Treibstange 13 ausgebildeter Leergang 42 an. Wenn die Verzahnung 39 des Schwenkriegels 21 in den Leergang 42 eindringt, befindet sich der Schwenkriegel 21 innerhalb des Gehäuses 30. Anschließend lässt sich die Treibstange 13 verschieben, ohne dass der Schwenkriegel 21 weiter verschwenkt wird.

Wenn sich die Verzahnung 39 des Schwenkriegels 21 in dem Leergang 42 befindet, wird ausschließlich der erste, in Figur 7 dargestellte Verschluss 9 angesteuert. Der erste Verschluss 9 weist eine in dem an dem Klapprahmen 3 angeordneten Eckbock 18 angeordnete Ausnehmung 43 zur Aufnahme eines Spatels 44 auf. Der Spatel 44 ist als freies Ende der in Figur 2 dargestellten Treibstange 13 ausgebildet und dringt in der dargestellten Stellung in die Ausnehmung 43 ein. Damit ist eine Bewegung des Flügels 2 gegenüber dem Klapprahmen 3 blockiert. Weiterhin zeigt Figur 7, dass der Eckbock 18 formschlüssig in einer Ecke des Klapprahmens 3 gehalten ist und Auflaufschrägen 45 für den Flügel 2 hat.

## Patentansprüche

1. Klapp-Schwing-Fenster, insbesondere Dachflächenfenster, mit einem gegen einen Rahmen (1) schwing- und klappbaren Flügel (2), mit einem im Flügel ausgebildeten Triebstangenbeschlag, zur Verriegelung des Flügels in eine Schließtellung in dem Rahmen, mit einem über eine Klapplagerung an dem Rahmen (1) angelenkten Klapprahmen (3), mit einer den Flügel an dem Klapprahmen (3) anlenkenden Schwinglagerung und mit einer Handhabe zum Antrieb des Treibstangenbeschlages, **dadurch gekennzeichnet, dass** der Treibstangenbeschlag (4) einen ersten, den Flügel (2) in einer Klappstellung in dem Klapprahmen (3) verriegelnden Verschluss (9) und einen zweiten, den Flügel (2) in der Schließstellung unmittelbar in dem Rahmen (1) verriegelnden Verschluss (10) hat und dass die Handhabe (11) um einen vorgesehenen Winkelbereich drehbar in dem Flügel (2) gelagert ist und über ein gegenläufiges Getriebe (12) mit zwei gegenläufig bewegbaren Treibstangen (13) gekoppelt ist, wobei die Treibstangen (13) jeweils mit einem ersten und mit einem zweiten Verschluss (9, 10) gekoppelt sind.

2. Klapp-Schwing-Fenster nach Anspruch 1, **dadurch gekennzeichnet, dass** zumindest einer der Verschlüsse (10) einen von der Treibstange (13) antreibbaren Schwenkriegel (21) hat.

3. Klapp-Schwing-Fenster nach Anspruch 1, **dadurch gekennzeichnet, dass** in einer Spaltlüftungsstellung des Treibstangenbeschlages (4) der zweite Verschluss (10) eine zweite, den Flügel (2) auf einen vorgesehenen Abstand zu dem Rahmen (1) halternde Verschlussstellung hat.

4. Klapp-Schwing-Fenster nach Anspruch 1, **dadurch gekennzeichnet, dass** die Schaltstufen des Treibstangenbeschlages (4) in der Reihenfolge Schließstellung - Spaltlüftungsstellung - Klappstellung - Schwingstellung angeordnet sind.

5. Klapp-Schwing-Fenster nach Anspruch 1 oder 4, **dadurch gekennzeichnet, dass** sich der maximale Drehwinkel der Handhabe (11) über einen Winkelbereich von weniger als 180°, vorzugsweise über 150° - 160° erstreckt, wobei in der Schließstellung ein Griffteil der Handhabe (11) parallel zu einem Holm des Flügels (2) angeordnet ist.

6. Klapp-Schwing-Fenster nach Anspruch 1, **dadurch gekennzeichnet, dass** der Klapprahmen (3) den Flügel (2) auf der der Handhabe (11) abgewandten Seite U-förmig umgreift.

7. Klapp-Schwing-Fenster nach Anspruch 1, **dadurch gekennzeichnet, dass** eine von einem Federelement vorgespannte und/oder von einer Bremse gehaltene Stütze (20) an dem Rahmen (1) und an dem Klapprahmen (3) angelenkt ist.

8. Klapp-Schwing-Fenster nach Anspruch 2 und 3, **dadurch gekennzeichnet, dass** der zweite Verschluss (10) einen auf dem Rahmen (1) befestigten Schließbock (19) mit zwei übereinander angeordneten Ausnehmungen (22, 23) hat und dass der Schwenkriegel (21) in Schließstellung in die dem Rahmen (1) nahe Ausnehmung (22) und in der Spaltlüftungsstellung in die dem Rahmen (1) ferne Ausnehmung (23) eindringt.

9. Klapp-Schwing-Fenster nach Anspruch 8, **dadurch gekennzeichnet, dass** die dem Rahmen (1) ferne Ausnehmung (23) und der Schwenkriegel (21) einander zugewandte Auflauframpen (24, 25) aufweisen.

10. Klapp-Schwing-Fenster nach Anspruch 2, **dadurch gekennzeichnet, dass** der zweite Verschluss (10) ein mit der Treibstange (13) gekoppeltes Blockierelement (40) aufweist und dass das Blockierelement (40) in der Schließstellung oder Spaltlüftungsstellung einen Vorsprung (41) des Schwenkriegels (21) hintergreift.

11. Klapp-Schwing-Fenster nach Anspruch 11, **dadurch gekennzeichnet, dass** das Blockierelement (40) einstückig mit der Treibstange (13) gefertigt ist und der Vorsprung (41) Teil einer beim Antrieb des Schwenkriegels (21) mit einer Verzahnung (38) der Treibstange (13) in Eingriff stehenden Verzahnung (39) des Schwenkriegels (21) ist.

12. Klapp-Schwing-Fenster nach Anspruch 2, **dadurch gekennzeichnet, dass** ein Gehäuse (30) des Schwenkriegels (21) den Flügel (2) überragt.

13. Klapp-Schwing-Fenster nach Anspruch 2 oder 12, **dadurch gekennzeichnet, dass** der Schwenkriegel (21) und eine Eckumlenkung (29) ein gemeinsames Gehäuse (30) aufweisen.

14. Klapp-Schwing-Fenster nach Anspruch 8, **dadurch gekennzeichnet, dass** die Zugänglichkeit einer Verschraubung (26) des Schließbocks (19) oder die Bewegbarkeit einer die Verschraubung (26) abdeckenden Schutzblende (27) durch den in Spaltlüftungsstellung und in Schließstellung befindlichen Flügel (2) blockiert ist.

15. Klapp-Schwing-Fenster nach Anspruch 2, **dadurch gekennzeichnet, dass** die Koppelung der Treibstange (13) mit dem zweiten Verschluss (10) einen Leergang (42) aufweist, in dem die Treibstange (13) ohne Mitnahme des Schwenkriegels (21) bewegbar ist.

16. Klapp-Schwing-Fenster nach Anspruch 1, **dadurch gekennzeichnet, dass** der erste, den Flügel (2) in dem Klapprahmen (3) verriegelnde Verschluss (9) einen in einer Ecke des Klapprahmens (3) angeordneten Eckbock (18) und einen mit der Treibstange (13) gekoppelten, in Klappstellung in eine Ausnehmung (43) des Eckbocks (18) eindringenden Spatel (44) hat.

17. Klapp-Schwing-Fenster nach Anspruch 16, **dadurch gekennzeichnet, dass** der Eckbock (18) Auflaufschrägen (45) für den Flügel (2) und/oder einen Anschlag (17) zur Abstützung des in dem Klapprahmen (3) verriegelten Flügels (2) hat.

18. Klapp-Schwing-Fenster nach Anspruch 16, **dadurch gekennzeichnet, dass** der Eckbock (18) formschlüssig in einer Ecke des Klapprahmens (3) gehalten ist.

## Claims

1. Tilting/swinging window, in particular roof window, with a leaf (2) capable of tilting/swinging against a frame (1) into a closed position, with a drive rod fitting formed in the leaf, for locking the leaf in the frame, with a tilting frame (3) connected by a tilting bearing to the frame (1), with a swinging bearing connecting the leaf to the tilting frame (3) and with a handle for actuating the drive rod fitting, **characterised in that** the drive rod fitting (4) has a first lock element (9) locking the leaf (2) in a tilted position in the tilting frame (3) and a second lock element (10) locking the leaf (2) in the closed position directly in the frame (1), and **in that** the handle (11) is mounted in the leaf (2) capable of rotating about a specified angle range and is coupled by a counter-rotating gear arrangement (12) to two drive rods (13) movable in counter-rotation, wherein the drive rods (13) are in each case coupled to a first and second lock element (9, 10).

2. Tilting/swinging window according to Claim 1, **characterised in that** at least one of the lock elements (10) has a pivot engagement element (21) capable of being driven by the drive rod (13).

3. Tilting/swinging window according to Claim 1, **characterised in that** in an air gap setting of the drive rod fitting (4), the second lock element (10) has a second locking position, holding the leaf (2) at a predetermined distance interval to the frame (1).

4. Tilting/swinging window according to Claim 1, **characterised in that** the switching stages of the drive rod fitting (4) are arranged in the sequence closure position - air gap setting - tilting setting - swinging setting.

5. Tilting/swinging window according to Claim 1 or 4, **characterised in that** the maximum angle of rotation of the handle (11) extends over an angle range of less than 180°, preferably over 150°-160°, wherein in the closed position a grip part of the handle (11) is arranged parallel to a spar of the leaf (2).

6. Tilting/swinging window according to Claim 1, **characterised in that** the tilting frame (3) engages in a U-shape around the leaf (2) on the side facing away from the handle (11).

7. Tilting/swinging window according to Claim 1, **characterised in that** a support (20) pre-tensioned by a spring element and/or retained by a brake is connected by a joint to the frame (1) and to the tilting frame (3).

8. Tilting/swinging window according to Claim 2 and 3, **characterised in that** the second lock element (10) has a closure support (19) secured to the frame (1) with two cut-outs (22, 23) arranged above one another, and **in that** the pivot engagement element (21) in the closed position penetrates into the cut-out (22) close to the frame (1) and in the air gap position penetrates into the cut-out (23) remote from the frame (1).

9. Tilting/swinging window according to Claim 8, **characterised in that** the cut-out (23) which is remote from the frame (1) and the pivot engagement element (21) have run-on ramps (24, 25) facing one another.

10. Tilting/swinging window according to Claim 2, **characterised in that** the second locking element (10) has a blocking element (40) coupled to the drive rod (13), and **in that** the blocking element (40) in the closure position or air gap position engages behind a projection (41) of the pivot engagement element (21).

11. Tilting/swinging window according to Claim 11, **characterised in that** the blocking element (40) is manufactured as one piece with the drive rod (13) and the projection (41) is a part of a toothed arrangement (39) of the pivot engagement element (21) which, during the driving of the pivot engagement element (21), is in engagement with a toothed arrangement (38) of the drive rod (13).

12. Tilting/swinging window according to Claim 2, **characterised in that** a housing (30) of the pivot engagement element (21) projects over the leaf (2).

13. Tilting/swinging window according to Claim 2 or 12, **characterised in that** the pivot engagement element (21) and a corner deflection element (29) have a common housing (30).

14. Tilting/swinging window according to Claim 8, **characterised in that** the access to a screw connection (26) of the closure support (19) or the movement of a protective cover (27) shielding the screw connection (26) is blocked by the leaf (2) which is in the air gap setting and in the closure setting.

15. Tilting/swinging window according to Claim 2, **characterised in that** the coupling of the drive rod (13) to the second locking element (10) has an empty section (42) in which the drive rod can be moved without the pivot engagement element (21) being moved in sympathy.

16. Tilting/swinging window according to Claim 1, **characterised in that** the first locking element (9) locking the leaf (2) in the tilting frame (3) has a corner support (18) arranged in one corner of the tilting frame (3) and a spatula element (44) coupled to the drive rod (13), which in the tilting position penetrates into a cut-out (43) of the corner support (18).

17. Tilting/swinging window according to Claim 16, **characterised in that** the corner support (18) has oblique run-on elements (45) for the leaf (2) and/or a stop (17) for the support of the leaf (2) locked in the tilting frame (3).

18. Tilting/swinging window according to Claim 16, **characterised in that** the corner support (18) is retained by positive fit in a corner of the tilting frame (3).

## Revendications

1. Fenêtre oscillo-battante, en particulier fenêtre de toit, comportant un vantail (2) apte à pivoter et basculer contre un cadre (1), une crémone, réalisée dans le vantail pour verrouiller le vantail dans une position de fermeture dans le cadre, un cadre basculant (3) articulé sur le cadre (1) au moyen d'un palier de basculement, un palier de pivotement par lequel le vantail est articulé contre le cadre basculant (3), et avec une poignée pour actionner la crémone, **caractérisée en ce que** la crémone (4) comporte une première serrure (9), par laquelle le vantail (2) est verrouillé dans une position de basculement dans le cadre basculant (3), et une deuxième serrure (10), par laquelle le vantail (2) est verrouillé dans la position de fermeture directement dans le cadre (1), et **en ce que** la poignée (11) est montée de manière à pouvoir tourner dans le vantail (2) sur une zone angulaire prévue et est couplée à deux tiges de commande (13) mobiles en sens opposé par l'intermédiaire d'un engrenage à mouvements opposés (12), chacune des tiges de commande (13) étant couplée à une première et à une deuxième serrure (9, 10).

2. Fenêtre oscillo-battante selon la revendication 1, **caractérisée en ce qu'**au moins une des serrures (10) comporte un verrou pivotant (21) apte à être actionné par la tige de commande (13).

3. Fenêtre oscillo-battante selon la revendication 1, **caractérisée en ce que**, dans une position entrebâillée d'aération de la crémone (4), la deuxième serrure (10) a une deuxième position de fermeture, dans laquelle le vantail (2) est maintenu à une distance prévue du cadre (1).

4. Fenêtre oscillo-battante selon la revendication 1, **caractérisée en ce que** les niveaux de commande de la crémone (4) sont disposés dans l'ordre suivant : position de fermeture - position entrebâillée d'aération - position de basculement - position de pivotement.

5. Fenêtre oscillo-battante selon la revendication 1 ou 4, **caractérisée en ce que** l'angle de rotation maximum de la poignée (11) couvre une zone angulaire de moins de 180°, de préférence de 150° à 160°, sachant que dans la position de fermeture un élément de préhension de la poignée (11) est disposé parallèlement à un longeron du vantail (2).

6. Fenêtre oscillo-battante selon la revendication 1, **caractérisée en ce que** le cadre basculant (3) enserre en forme de U le vantail (2) sur le côté opposé à la poignée (11).

7. Fenêtre oscillo-battante selon la revendication 1, **caractérisée en ce qu'**un support (20), précontraint par un élément à ressort et/ou maintenu par un frein, est articulé contre le cadre (1) et contre le cadre basculant (3).

8. Fenêtre oscillo-battante selon les revendications 2 et 3, **caractérisée en ce que** la deuxième serrure (10) comporte un corps de serrure (19), fixé sur le cadre (1) et muni de deux évidements (22, 23) disposés l'un au-dessus de l'autre, et **en ce que** le verrou pivotant (21) dans la position de fermeture s'engage dans l'évidement (22) proche du cadre (1) et dans la position entrebâillée d'aération s'engage dans l'évidement (23) éloigné du cadre (1).

9. Fenêtre oscillo-battante selon la revendication 8, **caractérisée en ce que** l'évidement (23), éloigné du cadre (1), et le verrou pivotant (21) comportent des rampes d'accès (24, 25) orientées l'une vers l'autre.

10. Fenêtre oscillo-battante selon la revendication 2, **caractérisée en ce que** la deuxième serrure (10) comporte un élément de blocage (40) couplé à la tige de commande (13) et **en ce que** l'élément de blocage (40), dans la position de fermeture ou dans la position entrebâillée d'aération, s'engage derrière une saillie (41) du verrou pivotant (21).

11. Fenêtre oscillo-battante selon la revendication 11, **caractérisée en ce que** l'élément de blocage (40) est réalisé d'un seul tenant avec la tige de commande (13) et la saillie (41) est une partie d'une denture (39) du verrou pivotant (21), qui, lors de l'actionnement du verrou pivotant (21), engrène avec une denture (38) de la tige de commande (13).

12. Fenêtre oscillo-battante selon la revendication 2, **caractérisée en ce qu'**un boîtier (30) du verrou pivotant (21) s'avance au-delà du vantail (2).

13. Fenêtre oscillo-battante selon la revendication 2 ou 12, **caractérisée en ce que** le verrou pivotant (21) et un renvoi d'angle (29) comportent un boîtier (30) commun.

14. Fenêtre oscillo-battante selon la revendication 8, **caractérisée en ce que** le vantail (2), situé dans la position entrebâillée d'aération et dans la position de fermeture, ne permet ni d'accéder à un vissage (26) du corps de serrure (19) ni de déplacer un cache (27) masquant le vissage (26).

15. Fenêtre oscillo-battante selon la revendication 2, **caractérisée en ce que** le couplage de la tige de commande (13) avec la deuxième serrure (10) comporte un passage vide (42) dans lequel la tige de commande (13) se déplace sans entraîner le verrou pivotant (21).

16. Fenêtre oscillo-battante selon la revendication 1, **caractérisée en ce que** la première serrure (9), par laquelle le vantail (2) est verrouillé dans le cadre basculant (3), comporte un corps angulaire (18), agencé dans un angle du cadre basculant (3), et une spatule (44) qui est couplée à la tige de commande (13) et qui, dans la position de basculement, s'engage dans un évidement (43) du corps angulaire (18).

17. Fenêtre oscillo-battante selon la revendication 16, **caractérisée en ce que** le corps angulaire (18) comporte des rampes d'accès (45) pour le vantail (2) et/ou une butée (17) destinée à recevoir en appui le vantail (2) verrouillé dans le cadre basculant (3).

18. Fenêtre oscillo-battante selon la revendication 16, **caractérisée en ce que** le corps angulaire (18) est maintenu par conjugaison de forme dans un angle du cadre basculant (3).
